# FASCICULE DE BREVET EUROPEEN

(11) **EP 0 961 559 B1**
(45) Date de publication et mention de la délivrance du brevet: **05.02.2003**
(21) Numéro de dépôt: 98903949.0
(22) Date de dépôt: 13.02.1998
(51) Int. Cl.: A45D 2/00

(54) **PINCE A COIFFER**
FRISIERZANGE
HAIR STYLING TONGS

(30) Priorité: 17.02.1997 BE 9700146
(43) Date de publication de la demande: 08.12.1999
(73) Titulaire: FACO S.A., B-4020 Wandre (BE)
(72) Inventeur: SMAL, Henri, B-4671 Blegny (BE)
(74) Mandataire: Van Malderen, Michel
(86) Numéro de dépôt international: BE9800020
(87) Numéro de publication internationale: WO98035578

(56) Documents cités:
- EP-A- 0 224 970
- BE-A- 851 735
- DE-A- 2 615 267
- DE-C- 386 644
- FR-A- 670 311
- FR-A- 676 396
- FR-A- 2 571 944
- FR-E- 89 635
- GB-A- 295 748
- US-A- 1 472 561
- US-A- 2 910 988
- US-A- 4 653 517

## Description

### OBJET DE L'INVENTION

L'invention concerne une pince à coiffer servant de défriseur-modeleur.

### ARRIÈRE-PLAN TECHNOLOGIQUE

Des pinces à coiffer constituées de deux patins chauffants pouvant être munies d'un réservoir d'eau pour émission simultanée de vapeur ont déjà été proposées sur le marché. Les patins, fixés à l'extrémité de deux branches de poignée reliées par un pivot et un ressort, maintiennent les deux branches écartées en position de repos.

En agissant avec la main sur la poignée, on peut au départ d'une position d'ouverture maximale, rapprocher les deux branches et donc les patins qui en sont solidaires selon un angle aigu variable pour arriver en fin de course à mettre les patins en contact et en principe en position parallèle.

On pince entre les patins chauffants des mèches de cheveux et on peut lisser ainsi les cheveux en les faisant glisser entre les patins chauds, éventuellement avec émission de vapeur obtenue au départ d'eau provenant d'un réservoir incorporé dans le support d'un patin chauffant, au contact duquel l'eau s'évapore.

Ce type de pince à ouverture angulaire présente essentiellement l'inconvénient de n'être pas adaptable aisément aux différentes natures de cheveux et surtout, pour une épaisseur constante d'une mèche, d'agir plus sur les cheveux pincés d'un côté que de l'autre. En effet, dans le cas de branches articulées autour d'un axe commun, l'angle entre les patins varie constamment en fonction de l'écartement. Les patins n'épousent donc qu'imparfaitement les mèches de cheveux. Ce dispositif ne permet pas non plus à l'utilisateur de réaliser tous les effets de mise en forme souhaités.

US-A-1 472 561 décrit une pince selon le préambule de la revendication 1.

### BUT VISE PAR L'INVENTION

La présente invention vise à éviter les inconvénients précités et cherche tout particulièrement à permettre que les deux branches constituant la poignée puissent s'ouvrir autrement que seulement angulairement.

On vise tout particulièrement à fournir une pince à coiffer permettant à l'utilisateur de modifier l'effet de pincement selon les effets coiffants qu'il souhaite exercer.

### ELEMENTS CARACTERISTIQUES DE L'INVENTION

La pince coiffante selon l'invention comporte de manière classique des patins chauffants fixés à l'extrémité de deux branches d'une poignée. Les deux branches sont cependant montées flottantes en ce sens qu'un élément central de la poignée sert de guide à ces branches et qui peuvent ainsi se déplacer transversalement depuis une position totalement contractée en refermant la main et en amenant les deux patins chauffants en contact complet, jusqu'à une position d'écartement maximal amenant les branches en position de contact avec des butées de l'élément central, des éléments de ressort assurant cet écartement maximal en l'absence d'action sur les branches de la poignée, c'est-à-dire en position de repos.

En maintenant avec la main la face arrière des branches en position complètement enfoncée et en enfonçant la face avant de ces branches progressivement, on ferme la pince de la façon classique, c'est-à-dire angulaire. On peut cependant appuyer de façon identique sur les faces avant et arrière des branches de la poignée en fermant dans ce cas les patins parallèlement et ceci parfaitement en contact avec toute la mèche de cheveux. En accentuant la pression vers l'avant, les patins s'approchent par la pointe, ce qui permet par exemple de traiter avec précision des cheveux très courts ou encore d'effectuer des retouches.

Ce mode d'articulation permet de transmettre toute la dextérité de l'utilisateur aux patins.

Suivant que l'on équilibre la pression sur l'avant ou l'arrière de la poignée, ou que l'on accentue la pression vers l'avant ou vers l'arrière, les patins s'approchent parallèlement ou en privilégiant le contact vers l'avant ou l'arrière. Ils peuvent ainsi épouser parfaitement la mèche de cheveux quelles qu'en soient l'épaisseur et la régularité.

Avantageusement, les branches de la poignée affectent la forme de demi-coquilles enveloppant l'élément central de poignée.

L'élément central de poignée est percé de deux ouvertures, l'une à l'avant l'autre à l'arrière, qui permettent le passage d'un ressort travaillant en compression. Chaque ressort repousse les deux branches l'une de l'autre, jusqu'à contact avec une butée sur l'élément central. De préférence un téton ou un autre élément de fixation retient en place l'extrémité du ressort.

Divers accessoires facilitant l'opération de coiffure peuvent être incorporés à la pince qui vient d'être décrite, ainsi qu'il apparaîtra de la description qui suit d'une forme d'exécution préférée de l'invention.

### BREVE DESCRIPTION DES DESSINS

La Fig. 1 représente une vue en coupe d'une pince à coiffer selon l'invention (limitée aux constituants essentiels) ;
Les Fig. 2A, 2B et 2C représentent une pince à coiffer selon l'invention dans trois positions d'utilisation et;
Les Fig. 3A, 3B et 3C illustrent différentes possibilités de monter des patins sur la pince à coiffer
La Fig. 4 illustre la possibilité de monter des accessoires sur la pince à coiffer.

Des repères de référence identiques sont utilisés dans les différentes figures pour des éléments identiques ou similaires.

### DESCRIPTION D'UNE FORME D'EXECUTION DE L'INVENTION

La pince à coiffer représentée par le repère général 1 comporte 2 patins chauffants 3 et 5 reliés à une poignée 7. Ces patins sont pourvus de résistances électriques (non représentées) alimentées par un fil électrique passant par la poignée 7. Cette poignée 7 est constituée par un élément central 9 et deux branches 11 et 13.

La branche 11 se prolonge par un nez 15 dans lequel est monté le patin chauffant 3, tandis que la branche 13 se prolonge par un nez 17 dans lequel est monté le patin chauffant 5.

L'élément central 9 comporte des butées 19 à ses extrémités pour des redans 21 réalisés sur les branches 11 et 13.

Les ressorts 23 et 25, respectivement à l'extrémité avant et arrière de la poignée 7, sont maintenus par des tétons et écartent les branches 11 et 13 l'une de l'autre et par conséquent également, les patins chauffants 3 et 5.

On conçoit aisément qu'en appuyant (voir Fig. 2A) sur l'arrière de la pince de manière égale, sur l'avant et l'arrière (Fig. 2B) ou sur l'avant (Fig. 2C), la pince et plus précisément les patins chauffants, peuvent affecter une position à écartement angulaire, un parallélisme ou un pinçage par l'avant des patins chauffants. D'autres positions intermédiaires sont possibles offrant ainsi à l'utilisateur la possibilité d'effectuer tous les styles de mise en forme.

Les deux branches 11 et 13 affectent de préférence la forme de demi-coquilles recouvrant deux parois latérales solidaires de l'élément central 9, la poignée étant aussi obturée à son extrémité avant et à son extrémité arrière.

Le nez supérieur 15 de la pince peut être pourvu d'un réservoir 31 qui est amovible pour permettre de le remplir et qui communique avec le patin 3 pour provoquer sous l'effet d'une commande placée par exemple sur la poignée 7, l'émission de vapeur sur ou entre les patins.

La figure 3A représente des nez 15 et 17 qui prolongent les branches 11 et 13, dans lesquels sont montés les patins 3 et 5 formant ainsi des coquilles de protection des patins.

Dans le cas de la figure 3B, les patins chauffants 3 et 5 sont montés en porte-à-faux sur l'extrémité des branches 11 et 13.

Selon une autre variante d'exécution représentée à la figure 3C, les patins chauffants 3 et 5 sont enfilés sur des broches 33 et 35, solidaires des branches 11 et 13.

Les patins chauffants peuvent être fixes ou interchangeables et prendre toute forme appropriée : à savoir plane, bombée, concave, ondulée etc.

Les patins peuvent être également orientables axialement ou réversibles suivant les exigences des utilisateurs.

Comme l'indique la figure 4, le nez 15 peut être conformé de manière à pouvoir être pourvu d'un ou de plusieurs éléments adaptables 37 équipés par exemple d'une double rangée de dents de peigne.

De nombreuses variantes d'exécution sont bien entendu possibles selon l'invention tout en restant dans son cadre, tel que défini par les revendications qui suivent.

## Revendications

1. Pince à coiffer (1) comportant des patins chauffants (3 et S) fixés à l'extrémité de deux branches (11 et 13) d'une poignée comportant un élément central de la poignée servant de guide aux branches (11 et 13) qui peuvent se déplacer transversalement depuis une position totalement contractée en amenant les deux patins chauffants (3 et 5) en contact complet, jusqu'à une position d'écartement maximal amenant les deux branches (11 et 13) en contact avec des butées (19), l'écartement maximal des branches (11 et 13) étant assuré par des éléments de ressort (23) en l'absence d'action sur les branches (11 et 13), **caractérisée en ce que** deux éléments de ressort (23 et 25) repoussent indépendamment les deux branches (11 et 13) l'une de l'autre.

2. Pince à coiffer selon la revendication 1, **caractérisée en ce que** les branches (11 et 13) de la poignée affectent la forme de demi-coquilles enveloppant l'élément central de la poignée.

3. Pince à coiffer selon la revendication 1, **caractérisée en ce que** les patins chauffants (3 et 5) sont montés en porte-à-faux sur l'extrémité des branches (11 et 13).

4. Pince à coiffer selon la revendication 1, **caractérisée en ce que** les patins chauffants (3 et 5) sont enfilés sur des broches (33 et 35), solidaires des branches (11 et 13).

5. Pince à coiffer selon l'une quelconque des revendications 1 à 4, **caractérisée en ce que** les patins chauffants (3 et 5) sont fixes ou interchangeables et sont d'une forme appropriée, telle que plane, bombée, concave, ou ondulée.

6. Pince à coiffer selon l'une quelconque des revendications 3 à 5, **caractérisée en ce que** l'élément (9) est percé d'au moins un trou à l'avant et d'un autre à l'arrière dans lesquels passent respectivement un premier ressort (23) et un deuxième ressort (25).

7. Pince à coiffer selon l'une quelconque des revendications précédentes, **caractérisée en ce qu'**elle est équipée d'un réservoir (31) de liquide permettant d'émettre de la vapeur obtenue à partir de l'eau contenue dans le réservoir.

8. Pince à coiffer selon l'une quelconque des revendications précédentes, **caractérisée en ce qu'**elle est équipée d'un élément (33) adaptable pourvu d'une double rangée de dents.

## Claims

1. Hairdressing tongs (1) comprising heating pads (3 and 5) fixed at the end of two arms (11 and 13) of a handle which comprises a central element of the handle serving as a guide for the arms (11 and 13) which can be transversely moved from a completely contracted position, by bringing the two heating pads (3 and 5) into complete contact, to a position of maximum separation, bringing the two arms (11 and 13) into contact with stops (19), the maximum separation of the arms (11 and 13) being obtained by spring elements (23) in the absence of action on the arms (11 and 13), **characterised in that** two spring elements (23 and 25) push the two arms (11 and 13) independently apart.

2. Hairdressing tongs.according to claim 1, **characterised in that** the arms (11 and 13) of the handle have the shape of half-shells surrounding the central element of the handle.

3. Hairdressing tongs according to claim 1, **characterised in that** the heating pads (3 and 5) are mounted in a cantilever way on the end of the arms (11 and 13).

4. Hairdressing tongs according to claim 1, **characterised in that** the heating pads (3 and 5) are slipped onto rods (33 and 35) interdependent with the arms (11 and 13).

5. Hairdressing tongs according to any of claims 1 to 4, **characterised in that** the heating pads (3 and 5) are fixed or interchangeable and are of an appropriate shape, such as flat, convex, concave or undulating.

6. Hairdressing tongs according to any one of claims 3 to 5 **characterised in that** the element (9) is perforated by at least one hole at the front and another at the back, through which respectively a first spring (23) and a second spring (25) pass.

7. Hairdressing tongs according to any one of the preceding claims, **characterised in that** it is equipped with a tank (31) of liquid, which allows to emit steam obtained from the water contained in the tank.

8. Hairdressing tongs according to any one of the preceding claims, **characterised in that** it is equipped with an adaptable element (33) provided with a double row of teeth.

## Patentansprüche

1. Frisierzange (1) mit Heizplatten (3 und 5), die am Ende von zwei Schenkeln (11 und 13) eines Griffs befestigt sind, der ein Griffmittelteil besitzt, das als Führung für die beiden Griffschenkel (11 und 13) dient, die in Querrichtung beweglich sind, von einer vollständig zusammengedrückten Position, bei der sich die beiden Heizplatten (3 und 5) ganzflächig berühren, bis zu einer Position der maximalen Öffnung, bei der die beiden Griffschenkel (11 und 13) an Anschläge (19) stoßen, wobei der maximale Abstand der Griffschenkel (11 und 13) durch Federelemente (23) hergestellt wird, wenn keine andere Wirkung auf die Griffschenkel (11 und 13) ausgeübt wird, **dadurch gekennzeichnet, dass** zwei Federelemente (23 und 25) die beiden Griffschenkel (11 und 13) voneinander unabhängig auseinander drücken.

2. Frisierzange nach Anspruch 1, **dadurch gekennzeichnet, dass** die Griffschenkel (11 und 13) in Form von halbrunden Schalen ausgebildet sind, die das Mittelteil des Griffs umschließen.

3. Frisierzange nach Anspruch 1, **dadurch gekennzeichnet, dass** die Heizplatten (3 und 5) in Form von Auslegern am Ende der Griffschenkel (11 und 13) angebracht sind.

4. Frisierzange nach Anspruch 1, **dadurch gekennzeichnet, dass** die Heizplatten (3 und 5) über Spindeln (33 und 35) gestülpt sind, die mit den Griffschenkeln (11 und 13) verbunden sind.

5. Frisierzange nach einem der Ansprüche 1 bis 4, **dadurch gekennzeichnet, dass** die Heizplatten (3 und 5) fest oder austauschbar sind und in einer geeigneten Form ausgebildet sind, wie eben, konvex, konkav oder gewellt.

6. Frisierzange nach einem der Ansprüche 3 bis 5, **dadurch gekennzeichnet, dass** das Element (9) mindestens ein Bohrloch vorn und ein weiteres hinten enthält, in die jeweils eine erste Feder (23) und eine zweite Feder (25) eingebracht werden.

7. Frisierzange nach einem der vorstehend genannten Ansprüche, **dadurch gekennzeichnet, dass** sie einen Flüssigkeitsbehälter (31) enthält, aus dem Dampf austreten kann, der aus dem im Behälter enthaltenen Wasser entsteht.

8. Frisierzange nach einem der vorstehend genannten Ansprüche, **dadurch gekennzeichnet, dass** sie mit einem Adapterelement (33) mit einer Doppelreihe Zinken ausgestattet ist.
